# FASCICULE DE BREVET EUROPEEN

(11) **EP 0 359 667 B1**
(45) Date de publication et mention de la délivrance du brevet: **04.08.1993**
(21) Numéro de dépôt: 89402522.0
(22) Date de dépôt: 14.09.1989
(51) Int. Cl.: G07F 7/00, G07F 17/12, G07G 1/00

(54) **Procédé pour la commande à distance de produits ou d'articles divers choisis, répertoriés sur un catalogue et la mise à disposition des produits ou articles dans un local de vente et système pour la mise en oeuvre d'un tel procédé**
Verfahren zum Fernbestellen von verschiedenen, aus einem Katalog ausgewählten Waren oder Artikeln und zum Verfügungstellen derselben in einem Verkaufslokal und System zum Durchführen dieses Verfahrens
Method for the remote ordering of products or various selected articles from a catalogue and for making them available at a vending place, and system for carrying out this method

(30) Priorité: 15.09.1988 FR 8812046
(43) Date de publication de la demande: 21.03.1990
(73) Titulaire: MORS, F-75008 Paris (FR)
(72) Inventeur: Boissavit, Dominique, F-77580 Bouleurs (FR)
(74) Mandataire: Durand, Yves Armand Louis

(56) Documents cités:
- EP-A- 0 135 631
- FR-A- 2 563 987
- US-A- 3 532 184
- US-A- 4 675 515

## Description

La présente invention concerne un procédé pour la commande à distance de produits ou d'articles divers choisis, qui sont répertoriés sur un catalogue, et la mise à disposition des produits ou articles en un local de vente déterminé; ainsi que le système pour la mise en oeuvre de ce procédé.

On connaît jusqu'à maintenant différentes techniques de vente de produits, d'articles ou autres marchandises et qui peuvent être classées généralement en trois types :
- la vente sur place du genre grande surface qui, pour l'acheteur, est une corvée du fait qu'il doit se rendre à plusieurs étalages différents pour prendre les articles dont il a besoin, lui occasionne des pertes de temps et le contraint à des plages horaires limitées;
- la vente par correspondance de produits non alimentaires s'accompagnant de contraintes de délais de livraison et de charges inhérentes à ce service;
- la vente par catalogue de produits divers avec prise de commande par un serveur, tel qu'un minitel ou par téléphone et livraison à domicile, mais ce service contraint le client à être présent à son domicile au moment de la livraison de la marchandise et les coûts de livraisons sont souvent très difficiles à gérer.

FR-A-2 563 987 décrit un procédé et un dispositif pour la commande à distance de produits ou d'articles divers choisis comportant les caractéristiques définies aux préambules respectivement des revendications 1 et 9.

La présente invention a pour but d'éliminer les inconvénients de l'art antérieur concernant différentes techniques de vente connues en proposant un procédé et système permettant une mise à disposition rapide des produits ou articles commandés tout en étant fiable sur le plan de la sécurité.

A cet effet, le procédé conforme à l'invention est caractérisé en ce qu'il consiste à préalablement introduire la carte de paiement du client dans un autre dispositif lecteur de carte situé à l'extérieur du local de vente dont l'accès est empêché par une porte verrouillée et relié au dispositif ordinateur qui identifie le client à partir de son numéro de carte mémorisé initialement et vérifie l'existence d'une commande passée à récupérer dans la plage de livraison autorisée du client; à délivrer au client, une fois ces conditions remplies, un ticket comportant notamment le montant de la commande et les données d'identification du casier contenant les produits ou articles commandés et à déverouiller la porte d'accès au local; et à ensuite déclencher l'ouverture du casier verrouillé et valider le paiement des produits ou articles commandés à l'intérieur du local de vente à l'aide de l'ensemble constitué par le lecteur de cartes et le clavier à touches situé dans le local de vente.

Avantageusement les casiers sont répartis sur un certain nombre d'allées du local de vente et les données d'identification du casier précité comprennent le numéro de l'allée où il se trouve et le numéro du casier.

Selon une autre caractéristique d'un mode de réalisation de l'invention, le dispositif ordinateur choisit un casier où sont affectés les produits ou articles commandés en fonction du volume de ces produits ou articles et de la plage horaire de livraison souhaitée du client et mémorise ensuite sous forme codée le numéro de casier choisi ainsi que le numéro d'allée où il se trouve.

Avantageusement la validation des données d'identification du casier par le dispositif ordinateur s'effectue en contrôlant par celui-ci si à ces données correspond une commande passée par le client dans la plage horaire de livraison des produits ou articles attribuée au client.

De plus, le dispositif ordinateur vérifie également à partir du numéro de carte mémorisé l'existence d'une commande passée à récupérer dans la plage horaire de livraison des produits ou articles attribuée au client lorsque ce dernier a introduit sa carte dans le dispositif lecteur situé dans le local et avant qu'il compose les données d'identification du casier.

Avantageusement avant d'identifier le client ayant introduit sa carte dans le dispositif lecteur extérieur, le dispositif ordinateur vérifie la validité de la carte et contrôle le code secret de la carte composée par le client.

Avantageusement, la plage horaire souhaitée de livraison des produits ou articles au client est choisie à volonté par celui-ci lors de la phase de commande de ces produits ou articles.

Le système pour la mise en oeuvre du procédé est caractérisé en ce qu'il comprend un ensemble situé à l'extérieur du local de vente et comprenant un dispositif lecteur de cartes, un clavier numérique à touches de composition de codes, un écran de visualisation guidant le client et un dispositif d'impression et de délivrance de tickets reliés au dispositif ordinateur de façon à identifier le client à partir de sa carte de paiement introduite dans le dispositif lecteur de cartes et à vérifier l'existence d'une commande passée à récupérer dans la plage de livraison autorisée du client, à délivrer au client, une fois ces conditions remplies, un ticket comprenant notamment le montant de la commande et les données d'identification du casier contenant les produits ou articles commandés et en ce qu'il comprend également, situées dans le local de vente, plusieurs bornes associées chacune à une pluralité de casiers, chaque borne comprenant un dispositif lecteur de cartes, un clavier numérique à touches de composition de données d'identification du casier contenant les produits ou articles commandés et un écran de visualisation guidant le client, reliés au dispositif ordinateur de façon que le client puisse ensuite déclencher l'ouverture du casier verrouillé contenant les produits ou articles commandés et valider le paiement des produits ou articles commandés à l'intérieur du local de vente.

Le système de l'invention comprend de plus un dispositif de déverrouillage de la serrure de la porte d'accès au local de vente, commandé par le dispositif ordinateur.

L'invention sera mieux comprise et d'autres buts, caractéristiques, détails et avantages de celle-ci apparaîtront plus clairement au cours de la description explicative qui va suivre faite en référence aux dessins schématiques annexés donnés uniquement à titre d'exemple illustrant un mode de réalisation de l'invention et dans lesquels :
La figure 1 représente l'entrée du local de vente où se trouvent des moyens permettant l'accès au local;
La figure 2 représente une vue frontale agrandie d'un moyen d'accès au local;
La figure 3 représente en partie l'intérieur du local ;
La figure 4 représente une vue frontale du moyen autorisant le déverrouillage d'un casier contenant les produits ou articles commandés par un client ;
La figure 5 représente sous forme de schéma-blocs le système de l'invention ; et
Les figures 6 à 8 représentent des organigrammes de fonctionnement du dispositif ordinateur gérant le système de l'invention.

En se reportant à la figure 5, le système permettant la commande à distance de produits ou d'articles divers choisis dans un catalogue et la mise à disposition de ces produits ou articles à un local de vente déterminé comprend un dispositif ordinateur 1 bidirectionnellement relié d'une part, par un circuit d'interface I1, à un ensemble 2 de reconnaissance d'un client et d'accès au local de vente comprenant un dispositif lecteur 3 de cartes de paiement ou de crédit, un écran de visualisation 4 guidant le client, un dispositif d'impression et de délivrance 5 d'un ticket et un clavier numérique 6 à touches permettant au client de composer des codes et d'autre part, par un circuit d'interface I2, à un ensemble 7 comprenant un autre dispositif lecteur 8 de cartes, un dispositif de visualisation 9 guidant le client et un clavier numérique 10 à touches permettant de composer un code d'identification d'un casier contenant la marchandise commandée par le client. L'ensemble 2 est situé à l'extérieur du local au voisinage d'une porte d'entrée de celui-ci tandis que l'ensemble 7 se trouve à l'intérieur du local à proximité de casiers 11.

Le dispositif ordinateur 1 est également relié bidirectionnellement par l'intermédiaire d'un circuit d'interface I3 aux cartes 11 du local de vente. Ce dispositif ordinateur est de plus unidirectionnellement relié par l'intermédiaire d'un circuit d'interface I4 à un dispositif 12 de déverrouillage d'une serrure, par exemple électromécanique, d'une porte d'accès au local de vente.

Les références 13 et 14 désignent respectivement un dispositif serveur, tel qu'un minitel, et un combiné téléphonique susceptible d'entrer en communication avec le dispositif ordinateur 1.

Enfin, le dispositif ordinateur 1 est également susceptible d'entrer en communication avec un autre dispositif ordinateur l'informant notamment sur la validité de la carte de crédit utilisée par le client.

Le procédé de l'invention permettant de commander à distance de la marchandise choisie et de la mettre à la disposition du client dans un casier prédéterminé 11 du local de vente, avec paiement du prix correspondant de la marchandise, peut être décomposé en quatre phases détaillées ci-dessous.

La première phase est relative à la constitution d'un fichier client. Pour cela, la personne, future cliente, contracte un engagement vis-à-vis de l'organisme chargé de gérer les commandes et les ventes de marchandises conformément à des règles de commercialisation de la marchandise choisie. Ainsi, il est attribué à la personne un numéro de client en contrepartie de ses références bancaires, telles que par exemple le numéro de sa carte de crédit ou carte privative qu'il souhaite utiliser et un catalogue répertoriant les articles disponibles ainsi qu'un double de son contrat régissant l'étendue de la plage horaire souhaitée par le client pour accéder aux articles commandés, cette plage horaire étant définie à partir d'une heure de livraison ou de mise à disposition souhaitée de la marchandise. Cette plage horaire peut être par exemple variable de deux heures jusqu'à six heures avec coût de location correspondant variable selon le type de plage choisi par le client. Ainsi, si l'heure de livraison souhaitée est 18 heures et que la plage horaire choisie est de 2 heures, la marchandise est disponible dans un casier du local de vente de 17 heures à 19 heures. Le numéro de la carte de crédit du client, avec éventuellement son nom, est mémorisé dans le dispositif ordinateur 1.

La deuxième phase permet au client de passer une commande de produits ou d'articles choisis sur le catalogue soit par téléphone soit par un dispositif serveur tel que minitel, cette dernière technique étant d'ailleurs assez répandue actuellement pour la vente par correspondance sur catalogue décrite précédemment. Pour effectuer cette commande, le client s'identifie au dispositif ordinateur 1 par son numéro de client, éventuellement par son nom, et précise l'heure de mise à disposition des produits ou articles commandés. Le dispositif ordinateur 1 recherche parmi les casiers disponibles 11 du local de vente celui qui contiendra les produits ou articles commandés et ce en fonction du volume de ces produits ou articles de la plage horaire souhaitée du client pendant laquelle le casier choisi est disponible. Cette recherche s'effectue à partir d'une table d'affectation mémorisée dans le dispositif ordinateur 1 par laquelle celui-ci sera à même de choisir le casier approprié compte tenu des commandes déjà passées et des casiers libres. Les données d'identification du casier choisi sont mémorisées dans le dispositif ordinateur 1 sous forme de code prédéterminé. Ainsi, en transmettant au dispositif ordinateur 1 le numéro de carte du client, ce dernier est à même de déterminer si le client a passé une commande qui doit être livrée à une heure de livraison déterminée dans une plage horaire fixée et de délivrer le numéro de casier où se trouvent les produits ou articles commandés à la manière qui sera décrite ultérieurement.

La figure 6 représente un organigramme suivant lequel doit fonctionner le dispositif ordinateur 1 pour la phase de commande. Cet organigramme se comprend de lui-même et n'a pas besoin d'être expliqué en détail sinon qu'il permet également au dispositif ordinateur 1 de déterminer si la personne passant commande est ou non un client. Dans la négative, le dispositif ordinateur 1 invitera la personne à se renseigner sur le service proposé et, si cette dernière le souhaite, à lui envoyer une documentation appropriée accompagnée du contrat explicité dans la première phase du procédé de l'invention. Bien entendu, une fois la commande enregistrée, le dispositif ordinateur 1 la signalera à une personne présente au local de vente qui portera la marchandise commandée dans le casier indiqué par le dispositif ordinateur.

La troisième phase du procédé de l'invention consiste à reconnâitre le client et à lui permettre d'accéder dans le local de vente.

Pour cela, comme cela ressort de la figure 1, le client se présente devant l'entrée du local pour y avoir accès. Cette entrée comporte à titre d'exemple deux portes d'accès 15 normalement verrouillées par exemple par une serrure électromécanique et dont le déverrouillage est effectué par le dispositif ordinateur 1 comme suit.

A chaque porte d'accès 15 est associé un ensemble 2 situé à proximité de la porte et dont le panneau frontal est représenté en figure 2. Le client insère sa carte de crédit dans la fente 3a du dispositif lecteur 3 et le dispositif ordinateur 1, en liaison avec un autre dispositif ordinateur par exemple de la banque du client, contrôle la validité de la carte selon un processus habituel qui n'a pas à être détaillé car ne faisant pas partie de l'invention et, si la carte est valable, invite le client, par l'intermédiaire du dispositif de visualisation 4, à composer le code secret de la carte de crédit du client. En cas d'exactitude du code secret, le dispositif ordinateur 1 identifie le numéro de carte du client et vérifie si celui-ci fait partie du fichier client préalablement constitué. Dans l'affirmative, le dispositif ordinateur 1 vérifie si le client, dans la plage horaire de livraison qui lui est attribuée, a de la marchandise à récupérer dans un casier particulier. Dans l'affirmative, le dispositif ordinateur 1 amène le dispositif d'impression et de délivrance 5 à délivrer au client un ticket T sur lequel sont imprimées les données relatives à l'identification du casier attribué telles que par exemple l'allée où se trouve le casier et son numéro, le montant de la marchandise disponible et, éventuellement, la date et l'heure de remise du ticket. Simultanément, le dispositif ordinateur 1 commande le déverrouillage de la serrure de la porte d'accès au local. Le client accède alors à l'intérieur du local, la porte se refermant derrière lui par exemple mécaniquement bien que le dispositif ordinateur 1 puisse être également adapté pour verrouiller automatiquement la serrure de la porte d'accès au bout d'un certain laps de temps prédéterminé. Eventuellement, une caméra de surveillance peut être mise en service dès que le client entre dans le local de vente.

La figure 7 représente l'organigramme de fonctionnement du dispositif ordinateur 1 pour que la troisième phase du procédé de l'invention soit correctement réalisée. Cet organigramme fait également ressortir deux autres possibilités de fonctionnement du dispositif ordinateur 1. La première concerne le cas où la personne ayant introduit sa carte validée et dont le code secret a été reconnu valable n'est pas une cliente fichée dans le dispositif ordinateur 1. Celui-ci émet alors un message d'informations par exemple au dispositif de visualisation 4 lui indiquant par exemple qu'elle peut se renseigner à un endroit déterminé pour avoir accès au service de vente proposé. La deuxième possibilité est le cas où le client n'a pas passé de commande. Le dispositif ordinateur 1 lui adresse alors un message, par exemple sur un dispositif de visualisation 4, l'informant de cette situation.

La quatrième et dernière phase du procédé de l'invention est relative au retrait de la marchandise du casier identifié sur le ticket et à l'authentification du règlement du montant de la marchandise.

La figure 3 représente une allée du local de vente comportant de chaque côté des casiers de rangement adjacents 11, dont les portes, en position fermée, sont juxtaposées en s'étendant sensiblement dans un même plan frontal. Chaque porte peut comprendre un dispositif de rappel automatique de celle-ci en position rabattue de fermeture. De tels dispositifs de rappel sont déjà connus en soi et peuvent par exemple être constitués par un ressort de rappel disposé coaxialement à la charnière de la porte et agissant entre la porte et son dormant. Chaque porte comprend également une serrure fixée au côté intérieur de la porte et dont au moins le déverrouillage est commandé par le dispositif ordinateur 1. Bien entendu, le local de vente comprend plusieurs allées identiques à celle représentée en figure 3.

A chaque ensemble de casiers situés d'un même côté d'une allée est associée une borne 16 munie de l'ensemble 7. Le client repère l'allée et le casier qui lui ont été attribués par le dispositif ordinateur sur le ticket T. Suivant les coordonnées du casier attribué, le client se rend à la borne 16 correspondante et introduit sa carte de crédit dans la fente 8a du dispositif lecteur de cartes 8 faisant partie de l'ensemble 7 représenté en figure 4. A partir du numéro de carte du client, le dispositif ordinateur 1 vérifie si celui-ci a de la marchandise à récupérer, dans la plage horaire attribuée, à un casier déterminé. Dans l'affirmative, le client compose à l'aide du clavier 10 le numéro du casier inscrit sur le ticket qui lui a été remis. Le dispositif ordinateur 1 vérifie si à ce numéro de casier le client a de la marchandise à récupérer dans la plage horaire attribuée. Dans l'affirmative, le dispositif ordinateur 1 envoie au dispositif 12 un ordre de déverrouillage de la serrure de la porte du casier contenant la marchandise. Un capteur, par exemple du type opto-électronique, peut être associé à la serrure de la porte du casier ayant reçu l'ordre de déverrouillage pour signaler au dispositif ordinateur 1 si la porte a été correctement déverrouillée ou non. Si la porte est correctement déverrouillée, le dispositif ordinateur 1 émet un ordre pour débiter le compte du client d'un montant correspondant au prix de la marchandise retirée. Dans le cas d'un problème de déverrouillage de la serrure de la porte, le dispositif ordinateur 1 peut être adapté pour déclencher un dispositif interphone permettant au client de dialoguer avec le personnel de service et l'appeler pour qu'il répare éventuellement sur place l'incident.

L'organigramme de la figure 8 permettant au dispositif ordinateur 1 de fonctionner conformément à la quatrième phase du procédé de l'invention se comprend de lui même et n'a pas à être décrit en détail.

Le procédé et le sytème de l'invention permettent ainsi à toute personne ayant accès au service de vente proposé d'acheter rapidement de la marchandise emballée ou pré-emballée, alimentaire ou non, au lieu de vente. Ce dernier peut être choisi par la personne lors de la phase de commande parmi d'autres par sa situation géographique proche du domicile ou du lieu de travail de la personne. De plus, la plage horaire de livraison de marchandises, au lieu d'être définitivement attribuée lors du contrat de commande passée avec la personnecliente peut être choisie à volonté par cette dernière lors de la phase de commande. Enfin, on comprend que le dispositif ordinateur 1 peut être soit un dispositif unique chargé de toutes les opérations ici décrites, soit considéré comme comportant plusieurs unités à microprocesseur interconnectées pour assurer respectivement les quatre phases du procédé de l'invention.

## Revendications

1. Procédé pour la commande à distance de produits ou d'articles divers choisis, répertoriés sur un catalogue, et la mise à disposition des produits ou articles dans un local de vente déterminé, du type consistant à initialement mémoriser dans un dispositif ordinateur (1) des données relatives à l'identification d'un client, telles que son numéro de carte de paiement ou de crédit, et à une plage horaire souhaité par le client de livraison des produits ou articles, ainsi qu'à lui attribuer un numéro de client; à effectuer la commande par un dispositif serveur (13) ou par téléphone (14) en transmettant préalablement au dispositif ordinateur (1) au moins le numéro de client et l'heure de mise à disposition des produits ou articles; à se rendre au local de vente comportant un certain nombre de casiers adjacents verrouillables (11) dont l'un est verrouillé et contient les produits ou articles commandés; à introduire la carte de paiement dans un lecteur de carte (8) relié au dispositif ordinateur (1); à composer sur un clavier à touches (10) les données d'identification du casier qui sont transmises au dispositif ordinateur (1) qui, après avoir validé ces données, déclenche l'ouverture du casier (11) et valide le paiement des produits ou articles commandés; caractérisé en ce qu'il consiste à préalablement introduire la carte de paiement du client dans un autre dispositif lecteur de cartes (3) situé à l'extérieur du local de vente dont l'accès est empêché par une porte verrouillée et relié au dispositif ordinateur (1) qui identifie le client à partir de son numéro de carte mémorisé initialement et vérifie l'existence d'une commande passée à récupérer dans la plage de livraison autorisée du client; à délivrer au client, une fois ces conditions remplies, un ticket comportant notamment le montant de la commande et les données d'identification du casier contenant les produits ou articles commandés et à déverrouiller la porte d'accès au local; et à ensuite déclencher l'ouverture du casier verrouillé (11) et valider le paiement des produits ou articles commandés à l'intérieur du local de vente à l'aide de l'ensemble constitué par le lecteur de cartes (8) et le clavier à touches (10) situé dans le local de vente.

2. Procédé selon la revendication 1, caractérisé en ce que les casiers (11) sont répartis sur un certain nombre d'allées du local de vente et les données d'identification du casier (11) précité comprennent le numéro de l'allée où il se trouve et le numéro du casier contenant les produits ou articles commandés.

3. Procédé selon la revendication 1 ou 2, caractérisé en ce qu'il consiste à également imprimer sur le ticket précité le montant de la commande passée.

4. Procédé selon l'une des revendications précédentes, caractérisé en ce que le dispositif ordinateur (1) choisit un casier (11) où sont affectés les produits ou articles commandés en fonction du volume de ces produits ou articles de la plage horaire de livraison souhaitée du client et mémorise ensuite sous forme codée le numéro du casier choisi ainsi que son numéro d'allée.

5. Procédé selon l'une des revendications précédentes, caractérisé en ce que la validation des données d'identification du casier (11) par le dispositif ordinateur (1) s'effectue en contrôlant par celui-ci si à ces données correspond une commande passée par le client dans la plage horaire de livraison attribuée au client.

6. Procédé selon l'une des revendications précédentes, caractérisé en ce que le dispositif ordinateur (1) vérifie également à partir du numéro de carte mémorisé l'existence d'une commande passée dans la plage horaire de livraison attribuée au client lorsque ce dernier a introduit sa carte dans le dispositif lecteur (8) situé dans le local et avant qu'il compose les données d'identification du casier (11).

7. Procédé selon l'une des revendications précédentes, caractérisé en ce que, avant d'identifier le client ayant introduit sa carte dans le dispositif lecteur (3), le dispositif ordinateur (1) vérifie la validité de la carte et contrôle le code secret de la carte composé par le client sur un clavier à touches (6).

8. Procédé selon l'une des revendications précédentes, caractérisé en ce que la plage horaire souhaitée de livraison des produits ou articles est choisie à volonté par le client lors de la phase de commande de ces produits ou articles.

9. Système pour la commande à distance de produits ou d'articles divers choisis, répertoriés sur un catalogue, et la mise à disposition des produits ou articles dans un local de vente déterminé, du type comprenant un dispositif ordinateur (1) destiné à initialement mémoriser des données relatives à l'identification d'un client, tel que son numéro de carte de paiement ou de crédit, et à une plage horaire souhaitée par le client de livraison des produits ou articles et à également lui attribuer un numéro de client; un dispositif serveur (13) ou à téléphone (14) permettant d'effectuer la commande en transmettant préalablement au dispositif ordinateur (1) au moins le numéro de client et l'heure de mise à disposition des produits ou articles; un certain nombre de casiers adjacents verrouillables (11) du local de vente et dont l'un est verrouillé et contient les produits ou articles commandés; un lecteur de cartes (8) relié au dispositif ordinateur (1); et un clavier à touches (10) sur lequel sont composées les données d'identification du casier qui sont transmises au dispositif ordinateur (1) qui, après avoir validé ces données, déclenche l'ouverture du casier verrouillé (11) et valide le paiement des produits ou articles commandés; caractérisé en ce qu'il comprend un ensemble (2) situé à l'extérieur du local de vente et comprenant un dispositif lecteur de cartes (3), un clavier numérique à touches (6) de composition de codes, un écran de visualisation (4) guidant le client et un dispositif d'impression et de délivrance (5) de tickets reliés au dispositif ordinateur (1) de façon à identifier le client à partir de sa carte de paiement introduite dans le dispositif lecteur de cartes (3) et à vérifier l'existence d'une commande passée à récupérer dans la plage de livraison autorisée du client, à délivrer au client, une fois ces conditions remplies, un ticket comprenant notamment le montant de la commande et les données d'identification du casier contenant les produits ou articles commandés et en ce qu'il comprend également, situées dans le local de vente, plusieurs bornes associées chacune à une pluralité de casiers (11), chaque borne (16) comprenant un dispositif lecteur de cartes (8), un clavier numérique à touches (10) de composition de données d'identification du casier (11) contenant les produits ou articles commandés et un écran de visualisation (9) guidant le client, reliés au dispositif ordinateur (1) de façon que le client puisse ensuite déclencher l'ouverture du casier verrouillé (11) contenant les produits ou articles commandés et valider le paiement des produits ou articles commandés à l'intérieur du local de vente.

10. Système selon la revendication 9, caractérisé en ce qu'il comprend un dispositif (12) de déverrouilllage de la serrure de la porte d'accès (15) au local de vente, commandé par le dispositif ordinateur (1).

## Patentansprüche

1. Verfahren zur Fernbestellung von verschiedenen, ausgewählten, in einem Katalog verzeichneten Erzeugnissen oder Waren und für das Zurverfügungsstellen der Erzeugnisse bzw. Waren in einem bestimmten Verkaufslokal, derjenigen Gattung, die darin besteht, anfangs in einer Rechenvorrichtung (1) Daten bezüglich der Erkennung eines Kunden, wie seine Zahlungs- bzw. Kreditkartennummer und eines durch den Kunden für die Lieferung der Erzeugnisse bzw. Waren gewünschten Stundenbereichs, einzuspeichern sowie ihm eine Kundennummer zuzuweisen ; die Bestellung durch eine Bedienungsvorrichtung (13) oder über Fernsprecher (14) durchzuführen, unter vorheriger Ubertragung wenigstens der Kundennummer und der Zeit für das Zurverfügungsstellen der Erzeugnisse oder Waren ; sich in das eine gewisse Anzahl von aneinanderliegenden verriegelbaren Schliessflächern (11) aufweisende Verkaufslokal zu begeben, von welchen eines verriegelt ist und die bestellten Erzeugnissen oder Waren enthält; die Zahlungskarte in einen mit der Rechtenvorrichtung (1) verbundenen Kartenleser (8) einzustecken ; auf einem Tastenfeld (10) die Erkennungsdaten des Schliessfaches einzutragen, welche an die Rechenvorrichtung (1) übertragen werden, die nach Gültigmachung dieser Daten, das Offnen des Schliessfaches (11) auslöst und die Zahlung der bestellten Erzeugnisse oder Waren gültig macht ; dadurch gekennzeichnet, dass es darin besteht, vorher die Zahlungskarte des Kunden in eine andere ausserhalb des Verkaufslokals, dessen Zugang durch eine verriegelte Tür verhindert wird, liegende und mit der Rechenvorrichtung (1) verbundene Kartenlesevorrichtung (3) einzustecken, welche Rechenvorrichtung den Kunden nach seiner anfangs eingespeicherten Kartennummer erkennt und das Vorliegen einer aufgegebenen, binnen des dem Kunden erlaubten Lieferungszeitbereiches einzuholenden Bestellung nachprüft ; dem Kunden nach Erfüllung dieser Bedingungen einen insbesondere den Betrag der Bestellung und die Erkennungsdaten des die bestellten Erzeugnisse oder Waren enthaltenden Schliessfaches aufweisenden Schein herauszugeben und die Zugangstür zum Lokal zu entriegeln ; und dann die Offnung des verriegelten Schliessfaches (11) auszulösen und die Zahlung der bestellten Erzeugnisse oder Waren innerhalb des Verkaufslokals mit Hilfe der durch den Kartenleser (8) und das in dem Verkaufslokal liegende Tastenfeld (10) gebildeten Einheit gültig zu machen.

2. Verfahren nach Anspruch 1, dadurch gekennzeichnet, dass die Schliessfächer (11) über eine gewisse Anzahl von Laufgängen des Verkaufslokals verteilt sind und die Erkennungsdaten des vorgenannten Schliessfaches (11) die Nummer des Laufsganges, wo es sich befindet und die Nummer des die bestellten Erzeugnisse oder Waren enthaltenden Schliessfaches umfassen.

3. Verfahren nach Anspruch 1 oder 2, dadurch gekennzeichnet, dass es darin besteht, auf dem vorgenannten Schein ebenfalls den Betrag der aufgegebenen Bestellung aufzudrucken.

4. Verfahren nach einem der vorangehenden Ansprüche, dadurch gekennzeichnet, dass die Rechenvorrichtung (1) ein Schliessfach (11) wählt, welchem die bestellten Erzeugnisse bzw. Waren in Abhängigkeit des Volumen dieser Erzeugnisse oder Waren und des von dem Kunden gewünschten Lieferungsstundenbereichs zugeteilt werden und sodann die Nummer des gewählten Schliessfaches sowie seine Laufgangsnummer in kodierter Form einspeichert.

5. Verfahren nach einem der vorangehenden Ansprüche, dadurch gekennzeichnet, dass die Gültigmachung der Erkennungsdaten des Schliessfaches (11) durch die Rechenvorrichtung (1) durch Nachprüfung durch diese, ob diese Daten einer von den Kunden in dem dem Kunden zugewiesenen Lieferungsstundenbereich aufgegebenen Bestellung entspricht, erfolgt.

6. Verfahren nach einem der vorangehenden Ansprüche, dadurch gekennzeichnet, dass die Rechenvorrichtung (1) auch nach der eingespeicherten Kartennummer das Vorliegen einer in dem dem Kunden zugewiesenen Lieferungsstundenbereich aufgegebenen Bestellung überprüft, wenn dieser seine Karte in das in dem Lokal liegenden Lesergerät (8) eingesteckt hat und vorher die Erkennungsdaten des Schliessfaches (11) einträgt.

7. Vorrichtung nach einem der vorangehenden Ansprüche, dadurch gekennzeichnet, dass, bevor sie den Kunden, der seine Karte in die Lesevorrichtung (3) eingesteckt hat, erkennt, die Rechenvorrichtung (1) die Gültigkeit der Karte überprüft und den durch den Kunden auf einem Tastenfeld (6) eingetragenen geheimen Kode der Karte kontrolliert.

8. Verfahren nach einem der vorangehenden Ansprüche, dadurch gekennzeichnet, dass der gewünschte Stundenbereich für die Lieferung der Erzeugnisse oder Waren willkürlich durch den Kunden bei dem Bestellungsvorgang dieser Erzeugnisse oder Waren gewählt wird.

9. System für die Fernbestellung von verschiedenen, ausgewählten, in einem Katalog verzeichneten Erzeugnissen oder Waren und für die Zurverfügungsstellung der Erzeugnisse oder Waren in einem bestimmten Verkaufslokal, derjenigen Gattung, mit einer für die Anfangseinspeicherung der Daten bezüglich der Erkennung eines Kunden, wie seine Zahlungs-bzw. Kreditkartennummer und für einen durch den Kunden gewünschten Stundenbereich für die Lieferung der Erzeugnisse oder Waren und ebenfalls, um ihm eine Kundennummer zuzuweisen, bestimmten Rechenvorrichtung (1) ; einer Bedingungs- oder Fernsprechervorrichtung (13) oder (14), die es gestattet, die Bestellung durch vorherige Ubertragung wenigstens der Kundennummer und der Zeit der Zurverfügungsstellung der Erzeugnisse oder Waren an die Rechenvorrichtung (1) durchzuführen ; einer gewissen Anzahl von aneinanderliegenden verriegelbaren Schliessfächern (11) des Verkaufslokals, von welchen eines verriegelt ist und die bestellten Erzeugnisse oder Waren enthält ; einem mit der Rechenvorrichtung (1) verbundenen Kartenleser (8) ; und einem Tastenfeld (10), auf welchem die Daten zur Erkennung des Schliessfaches, die an die Rechenvorrichtung (1) übertragen worden sind, eingetragen werden, welche Rechenvorrichtung, nach Gültigmachung dieser Daten, das Offnen des verriegelten Schliessfaches (11) auslöst und die Zahlung der bestellten Erzeugnisse oder Waren gültig macht ; dadurch gekennzeichnet, dass es eine ausserhalb des Verkaufslokals liegende und eine Kartenlesevorrichtung (3), ein numerisches Tastenfeld (6) zur Eintragung von Koden, einen den Kunden führenden Sichtanzeigeschirm (4) und eine mit der Rechenvorrichtung (1) verbundene Vorrichtung (5) zum Bedrucken und Herausgeben von Scheinen umfassende Einheit (2) aufweist, um den Kunden nach seiner in die Kartenlesevorrichtung (3) eingesteckten Zahlungskarte zu erkennen und das Vorliegen einer aufgegebenen, in dem den Kunden erlaubten Lieferungszeitbereich einzuholenden Bestellung nachzuprüfen, dem Kunden, einmal nach Erfüllung dieser Bedingungen, einen den Betrag der Bestellung und die Erkennungsdaten des die bestellten Erzeugnisse bzw. Waren enthaltenden Schliessfaches aufweisenden Schein herauszugeben und dass es ebenfalls mehrere in dem Lokal liegende, jeweils einer Vielzahl von Schliessfächern (11) zugeordnete Klemmen umfasst, wobei jede Klemme (16) eine Kartenlesevorrichtung (8), ein Ziffertastenfeld (10) zum Eintragen von Erkennungsdaten des die bestellten Erzeugnisse oder Waren enthaltenden Schliessfaches (11) und einen den Kunden führenden Sichtanzeigeschirm (9) umfasst, die mit der Rechenvorrichtung (1) verbunden sind, damit der Kunde sodann das Offnen des die bestellten Erzeugnisse bzw. Waren enthaltenden Schliessfaches (11) auslösen und die Zahlung der bestellten Erzeugnisse oder Waren innerhalb des Verkaufslokals gültig machen kann.

10. System nach Anspruch 9, dadurch gekennzeichnet, dass es eine, durch die Rechenvorrichtung (1) gesteuerte Vorrichtung (12) zur Entriegelung des Schlosses der Zugangstür (15) zum Verkaufslokal aufweist.

## Claims

1. Method of remote ordering of various selected products or goods indexed in a catalogue and of making the products or goods available in a determined sales room, of the type consisting in initially storing in a computer device (1) data relating to the identification of a customer such as its payment or credit card number and to a time range desired by the customer for the delivery of the products or goods as well as in assigning a customer number to him ; in effecting the order by a server device (13) or by telephone (14) by previously transmitting to the computer device (1) at least the customer number and the time of making the products or goods available ; in proceeding to the sales room comprising a certain number of adjacent lockable bins (11) one of which is locked and contains the ordered products or goods; in inserting the payment card into a card reader (8) connected to the computer device (1); in keying in a keyboard (10) the data for identification of the bin which are transmitted to the computer device (1) which after having enabled these data triggers the opening of the bin (11) and enables the payment of the ordered products or goods; characterized in that it consists in previously inserting the customer's payment card into another card reader device (3) located outside of the sales room and the access of which is prevented by a locked door and connected to the computer device (1) which identifies the customer from his initially stored card number and checks the existence of a passed order to be recovered within the allowed delivery range of the customer; in delivering to the customer once these conditions are fulfilled, a ticket notably comprising the amount of the order and the data for the identification of the bin containing the ordered products or goods and in unlocking the room access door; and then in triggerring the opening of the locked bin (11) and in enabling the payment of the ordered products or goods inside of the sales room with the assistance of the unit constituted by the card reader (8) and the keyboard (10) located in the sales room.

2. Method according to claim 1, characterized in that the bins (11) are distributed over a certain number of lanes of the sales room and the data for the identification of the aforesaid bin (11) comprise the number of the lane where it is located and the number of the bin containing the ordered products or goods.

3. Method according to claim 1 or 2, characterized in that it also consists in printing the amount of the passed order onto the aforesaid ticket.

4. Method according to one of the foregoing claims, characterized in that the computer device (1) selects a bin (11) whereto are assigned the ordered products or goods in accordance with the volume of these products or goods and with the delivery time range desired by the customer and then stores in coded form the number of the selected bin as well as its lane number.

5. Method according to one of the foregoing claims, characterized in that the enabling of the data for the identification of the bin (11) by the computer device (1) is effected by checking through the latter whether these data correspond to an order passed by the customer within the delivery time range assigned to the customer.

6. Method according to one of the foregoing claims, characterized in that the computer device (1) also checks from the stored card number the existence of an order passed within the delivery time range assigned to the customer when the latter has inserted his card into the reader device (8) located in the room and before he keys in the data for the identification of the bin (11).

7. Method according to one of the foregoing claims, characterized in that before identifying the customer who has inserted his card into the reader device (3), the computer device (1) checks the validity of the card and controls the secret code of the card keyed by the customer in a keyboard (6).

8. Method according to one the foregoing claims, characterized in that the time range desired for the delivery of the products or goods is chosen at will by the customer during the phase of ordering these products or goods.

9. System for the remote ordering of various selected products or goods indexed in a catalogue and for making the products or goods available in a determined sales room, of the type comprising a computer device (1) intented to initially store data relating to the identification of a customer, such as his payment or credit card number, and to a time range desired by the customer for the delivery of the products or goods and to also assign him a customer number, a server (13) or telephone (14) device permitting to carry out the order by previously transmitting to the computer device (1) at least the client number and the time of making the products or goods available; a certain number of adjacent lockable bins (11) of the sales room and one of which is locked and contains the ordered products or goods; a card reader (8) connected to the computer device (1); and a keyboard (10) in which are keyed the data for the identification of the bin which are transmitted to the computer device (1) which, after having enabled these data, triggers the opening of the locked bin (11) and enables the payment of the ordered products or goods; characterized in that it comprises a unit (2) located outside of the sales room and comprising a card reader device (3), a digital keyboard (6) for the keying in of codes, a visualizing screen (4) guiding the customer and a ticket printing and dispensing device (5) connected to the computer device (1) so as to identify the customer from his payment card inserted into the card reader device (3) and to check the existence of a passed order to be recovered within the allowed delivery range of the customer, to dispense to the customer once these conditions have been fulfilled, a ticket notably comprising the amount of the order and the data for the identification of the bin containing the ordered products or goods and in that it also comprises, located in the sales room, several terminals associated each one with a plurality of bins (11), each terminal (16) comprising a card reader device (8), a digital keyboard (10) for keying in the data for the identification of the bin (11) containing the ordered products or goods and a visualizing screen (9) guiding the customer, connected to the computer device (1) so that the customer then may trigger the opening of the locked bin (11) containing the ordered products or goods and enable the payment of the ordered products or goods within the sales room.

10. System according to claim 9, characterized in that it comprises a device (12) for the unlocking of the lock of the sales room access door (15) operated by the computer device (1).
